# EUROPÄISCHE PATENTSCHRIFT

(11) **EP 0 017 227 B1**
(45) Veröffentlichungstag und Bekanntmachung des Hinweises auf die Patenterteilung: **10.11.1982**
(21) Anmeldenummer: 80101775.7
(22) Anmeldetag: 08.04.1980
(51) Int. Cl.: B65H 3/06

(54) **Vorrichtung zum Vereinzeln von einen Stapel bildenden Belegen**
Device for taking sheets from a stack
Dispositif pour le démariage des feuilles composant une pile

(30) Priorität: 07.04.1979 DE 2914097
(43) Veröffentlichungstag der Anmeldung: 15.10.1980
(73) Patentinhaber: Firma Joachim W. Pixa, D-7053 Kernen (DE)
(72) Erfinder: Pixa, Joachim W., D-7053 Kernen (DE)
(74) Vertreter: Patentanwälte Ruff, Beier, Schöndorf und Mütschele

## Beschreibung

Die Erfindung betrifft eine Vorrichtung zum Vereinzeln von einen Stapel bildenden Belegen, insbesondere OCR-Belegen, mit wenigstens zwei eine gemeinsame Drehachse aufweisenden Abziehrollen, die zum Ergreifen einer Fläche der abzustapelnden Belege angrenzend an eine Auflagefläche angeordnet sind, auf der der Stapel mit auf einer Kante stehenden Belegen anzuordnen ist, und einem unterhalb der Abziehrollen liegenden Vereinzelungsspalt mit wenigstens einer in Förderrichtung angetriebenen Transportrolle.

Eine derartige Vorrichtung ist aus der US-PS 3420149 bekannt geworden. Es handelt sich dabei um ein Geldschein-Zählgerät. Im Rahmen der folgenden Beschreibung und Ansprüche sind jedoch mit dem Begriff «Beleg» alle Blätter, Karten, Blattgruppen, insbesondere Scheckvordrukke, Oberweisungssätze etc. gemeint. Die bekannte Vorrichtung nach der US-PS 3 420 149 bildet den Vereinzelungsspalt zwischen einer Kante der Auflagefläche und einer Transportrolle, die durch eine Paarung zweier aufeinanderfolgender, schräg nach unten fördernder Transportrollen ergänzt ist. Dieses Gerät arbeitet nicht sehr zuverlässig, und es ist zu befürchten, dass insbesondere bei aneinanderhaftenden Scheinen zwei gleichzeitig in den Spalt gezogen werden, wo sie unter Umständen auch eine Stockung hervorrufen können. Ausserdem ist der Dickenbereich der Belege, die in der Vorrichtung abgestapelt werden können, sehr beschränkt.

Aus der DE-AS 25 16 187 ist eine Vereinzelungsvorrichtung für lochkartenförmige Aufzeichnungsträger bekannt geworden, bei der ein angetriebenes Band an den Karten angreift und diese durch einen federnden, jedoch aus in Kartenlaufrichtung feststehenden Teilen gebildeten Spalt transportiert. Der Weitertransport erfolgt dann mittels des Bandes um eine Trommel herum. Am Ausgang der teilweise um den Trommelumfang herumführenden Transportbahn befindet sich eine in Gegenlaufrichtung angetriebene Rolle, die bei der diskontinuierlichen Förderung der Aufzeichnungsträger diese gegen einen eingefahrenen Ausrichtanschlag zurücktransportieren kann.

Diese Vorrichtung ist ebenfalls für Belege unterschiedlicher Dicke und Steifigkeit ungeeignet und arbeitet diskontinuierlich, d.h. für viele Anwendungsfälle zu langsam.

Aus der CH-B-65 931 und der US-A-2 626 148 ist bekannt geworden, an Abziehrollen von Abstaplern Freiläufe vorzusehen, um zu verhindern, dass sie das Abziehen durch schneller laufende Weitertransport-Organe behindern. Zur Verbesserung der schnellen Abstapelung in guter Ausrichtung trägt das nicht bei.

Aufgabe der Erfindung ist es, eine Vorrichtung der eingangs erwähnten Art zu schaffen, mit der Belege unterschiedlichster Art, Dicke und Steifigkeit schnell, zuverlässig und schonend abgestapelt, vereinzelt und in guter Ausrichtung abtransportiert werden können.

Diese Aufgabe wird gemäss der Erfindung dadurch gelöst, dass die Abziehrollen jeweils über einzelne Rutschkupplungen mit ihrerAntriebswelle verbunden sind und Mittel im Spaltbereich vorgesehen sind, die dem Beleg am Vereinzelungsspalt eine Verzögerung gegenüber der Transportgeschwindigkeit zu vermitteln vermögen, die der Beleg durch die Abziehrollen erhält, wenn die Rutschkupplungen nicht rutschen.

Dadurch werden die Belege einerseits schonend behandelt, indem bei grösserem Widerstand die Rutschkupplungen wirksam werden und nicht auf der Fläche der Belege reiben, und andererseits erfolgt eine automatische Ausrichtung eines schräg von dem Stapel abgezogenen Beleges dadurch, dass beim Einlaufen in den Vereinzelungsspalt der dort zuerst ankommende Teil des Beleges unter Wirksamwerden der Rutschkupplungen zurückgehalten wird, während der übrige Teil nachgefördert wird. Dazu ist es besonders vorteilhaft, wenn die Umfangsgeschwindigkeit der Transportrollen niedriger, vorzugsweise 5 bis 15% niedriger als die Umfangsgeschwindigkeit der Abziehrollen ist.

Durch eine vorzugsweise einzelne Einstellbarkeit der Rutschkupplungen können diese an Besonderheiten der Belege leicht angepasst werden.

Der vorzugsweise einstellbare Vereinzelungsspalt kann zwischen der wenigstens einen Transportrolle und einer ihr gegenüberliegenden Gegenlaufrolle vorgesehen sein, die mit im Spalt der Umfangsrichtung der Ausricht- und Transportrollen entgegengesetzten Umfangsrichtung antreibbar ist. Das bedeutet also, dass die Gegenlaufrolle die gleiche Drehrichtung hat wie die Transportrolle. Sie liegt- vorzugsweise auf der dem Stapel zugewandten Seite, so dass sie einen zusammen mit dem ersten Beleg vom Stapel abgezogenen zweiten Beleg durch ihre Gegendrehung daran hindert, in den Vereinzelungsspalt hineingezogen zu werden. Ihre Umfangsgeschwindigkeit kann niedriger sein als die Umfangsgeschwindigkeit der Transportrolle. Sie kann schrittweise drehbar angetrieben sein. Der Betrag der Gegendrehung richtet sich nach der Belegart und kann einstellbar sein. Er kann insbesondere im Bereich zwischen unter einem und fünf Prozent der Transportrollen-Umfangsgeschwindigkeit liegen.

Durch eine Neigung der Auflagefläche kann eine Vor-Auffächerung des Stapels erreicht werden und gleichzeitig kann vorteilhaft ein schwerkraftbelastetes Andruckteil den Stapel gegen die Abziehroile drücken, wobei ein sehr gleichmässiger Andruck gewährleistet ist.

Es wurde gefunden, dass durch die Anfertigung des Auflageteils und der übrigen Flächen, über die die Belege gefördert werden, aus einem speziellen rostfreien Stahlblech mit einer vorzugsweise rhombenförmigen Profilierung bei gleichzeitiger Erdung dieses Teils die Neigung zu statischer Aufladung nicht nur verringert, sondern diese Ladung auch abbaut. Es ist ferner vorteilhaft für die einwandfreie Vereinzelung, dass unmittelbar hinter dem Vereinzelungsspalt eine Gabellichtschranke ausgebildet ist, die eine Vereinzelungsprüfung im Durchlicht- und/oder mittels einer Längenmessung vornimmt. Dadurch kann eine Abschaltung des Transportes erfolgen, bevor ein eventuell doppelt durch den Spalt kommender Beleg ganz durch diesen hindurchgelaufen ist.

Weitere Merkmale von bevorzugten Ausführungsformen ergeben sich aus den Unteransprüchen- und der Beschreibung im Zusammenhang mit der Zeichnung.

Ein bevorzugtes Ausführungsbeispiel der Erfindung ist in der Zeichnung schematisch dargestellt Es zeigen:
Fig. 1 eine geschnittene Seitenansicht durch eine Abstapelvorrichtung gemäss Erfindung,
Fig. 2 die Vorderansicht der in Fig. 1 dargestellten Vorrichtung,
Fig. 3 eine Teilansicht des Rollenantriebs der in Fig. 1 dargestellten Vorrichtung in vergrössertem Massstab und
Fig. 4 eine Draufsicht auf die Oberfläche des Auflageteils in Richtung des Pfeiles IV.

Die dargestellte Abstapelvorrichtung hat ein Gestell mit zwei Seitenwänden 1, 2, zwischen denen eine pultartig ausgebildete Auflagefläche 3 angeordnet ist. Diese Auflagefläche 3 fällt nach vorn in Richtung des Pfeiles a (Transportrichtung) hin ab und geht an ihrer vorderen Kante in eine vertikal verlaufende Wand 4 über, die die Vorderwand der Vorrichtung bildet. Auf ihren Innenseiten haben die beiden Seitenteile 1, 2 miteinander fluchtende, schräg verlaufende Nuten 5, die mit Abstand und parallel zur Ablagefläche 3 verlaufen und der Führung von jeweils zwei kleinen Rollen dienen, die an den beiden Schmalseiten eines Andruckteiles 6 gelagert sind, so dass das Andruckteil 6 aufgrund seines vorzugsweise veränderten Eigengewichtes selbsttätig in Richtung des Pfeiles a gleiten und einen vor ihm angeordneten Belegstapel 7, dessen einzelne Belege im wesentlichen vertikal ausgerichtet sind, in dieser-Richtung verschieben kann. Vom Anschlagstück 6 wird der Belegstapel 7 gegen eine Reihe von mehreren Ausricht- oder Abziehrollen 8 gedrückt, deren horizontale Welle in den Seitenteilen 1, 2 gelagert ist und entgegen dem Uhrzeigersinn antreibbar ist. Die Abziehrollen 8 weisen z.B. eine aus Gummi bestehende, griffige Oberfläche auf und sind jeweils über eine für jede Abziehrolle einzeln über eine mit Skala versehene Stellschraube einstellbare Rutschkupplung 9, z.B. eine Reibkupplung mit der Welle 8' verbunden.

Die Abziehrollen 8 sowie Transportrollen 10 und Gegenlaufrollen 11 werden jeweils entgegen dem Uhrzeigersinn angetrieben. Ihr Antrieb erfolgt über einen Elektromotor 16 über Riemen, die über an den einzelnen Rollenwellen befestigte Riemenscheiben laufen. Der Durchmesser dieser Riemenscheiben ist so gewählt, dass die Drehgeschwindigkeit der Transportrollen 10 vorzugsweise 5. bis 15% niedriger ist als die Drehgeschwindigkeit der Abziehrollen 8.

Wie insbesondere aus Fig. 3 zu erkennen ist, trägt die Welle 10' der Transportrollen 10 an einem Ende neben der schon erwähnten Riemenscheibe 17 eine Kurven- oder Exzenterscheibe 18, gegen deren Aussenseite das eine Ende eines unter dem Druck einer Feder 19 stehenden Finger 20 drückt, dessen anderes Ende über einen Freilauf mit der Welle 11' der Gegenlaufrolle verbunden ist. Dreht sich die Welle 10' der Transportrolle, so hat dies eine gleichsinnige Drehung der Exzenterscheibe 18 und dies wiederum eine Auf-und Abbewegung des Fingers 20 zur Folge, die - wegen des zwischengeschalteten Freilaufes - eine entsprechende schrittweise Drehung der Welle 11' der Gegenlaufrollen 11 bewirkt.

Die freien Enden der Welle 11' der Gegenlaufrollen sind jeweils in einer kleinen Lagerplatte 21 gelagert, die ihrerseits exzentrisch an einem der beiden Seitenteile 1, 2 angelenkt ist. Die Schwenkbewegung dieser Lagerplatten 21 ist einerseits durch eine kleine Druckfeder 22 und andererseits durch-eine Kurvenscheibe 23 begrenzt, die durch den bereits erwähnten Stellmotor 15 verdreht werden kann, so dass die Lagerplatten 21 durch Betätigung dieses Stellmotors 15 verschwenkt und damit der Abstand zwischen der Welle 11' der Gegenlaufrollen und der Welle 10' der Transportrollen und damit die Breite des Spaltes zwischen den Einzelrollen 10 der Transportrolle und den Einzelrollen 11 der Gegenhalterolle eingestellt werden kann. Die Steuerung der Abschaltung des Stellmotors erfolgt in Abhängigkeit von Gabellichtschranken, die eine sehr genaue Einstellung der Spaltbreite ermöglichen.

Die Steuerung der Spaltbreite kann beispielsweise von der Bedienungsperson durch einen Handschalter erfolgen, der auf mehrere Standarddicken (Schecks als Einzelbeleg, Überweisungsvordrucke mit mehreren Blättern etc.) eingestellt werden kann. Es wäre jedoch auch möglich, die Einstellung weitgehend zu automatisieren, indem beispielsweise die unterschiedlichen Breitenabmessungen von Scheck- und Oberweisungsvordrucken automatisch abgefühlt und danach die Spaltbreite eingestellt wird.

Die Vorrichtung arbeitet wie folgt:
Der Belegstapel 7 steht auf der Zuführbahn 25, die von der Ablagefläche 3 und den Seitenwänden begrenzt ist, bereits etwas aufgefächert, weil sie zwar im wesentlichen senkrecht (oder leicht nach vorn oder hinten geneigt) stehen, jedoch aufgrund der schrägen Ablagefläche bereits etwas aufgefächert sind. Daher ist es nicht nötig, die Belege vorher von Hand vorzufächern, wie dies bei bekannten Vorrichtungen der Fall war.

Durch die entgegen dem Uhrzeigersinn angetriebenen Abziehrollen wird der vordere Beleg des Stapels 7 entlang einer im wesentlichen vertikalen Transportbahn 31 nach unten in einen Vereinzelungsspalt 26 gefördert, der zwischen jeweils aus im Abstand voneinander angeordneten Einzelrollen bestehenden Rollen, und zwar einer entgegen dem Uhrzeigersinn angetriebenen Transportrolle 10 und einer ebenfalls entgegen dem Uhrzeigersinn angetriebenen Gegenlaufrolle 11 vorgesehen ist. Sobald die untere Kante des ersten abgelösten Beleges 12 in diesen Vereinzelungsspalt 26 gelangt ist, wird er von den mit den Gegenlaufrollen 11 gegenüberliegenden Transportrollen 10 erfasst und zum Weitertransport in eine Nachfolgemaschine nach unten durch den Vereinzelungsspalt 26 transportiert. Während dieses Vorganges wird bereits das dem ersten Blatt 12 des Blattstapels 7 folgende Blatt 13 unter der Wirkung der Abziehrollen 8 vom Stapel abgezogen. Zwischen den Abziehrollen und den darunter angeordneten Transportrollen sind Führungsrollen 14 vorgesehen, die dafür sorgen, dass die unteren, in Transportrichtung jeweils vorderen Kanten der abgelösten Blätter sicher in den zwischen den Transportrollen 10 und Gegenlaufrollen 11 vorgesehenen Spalt gelangen. Die Breite dieses Spaltes kann mit Hilfe des beschriebenen foto-elektronisch gesteuerten Stellmotors 15 der jeweiligen Blattdicke angepasst werden.

Wenn ein Blatt 12 durch irgendeinen Umstand schräg in Richtung auf den Rollensaplt 26 gefördert wird, so wird es wegen der etwas höheren Umfangsgeschwindigkeit der Ausrichtrollen 8 von den etwas langsameren Transportrollen 10 etwas gebremst. Sollte das Blatt wegen seiner Schräglage mit einer Ecke zuerst den Rollenspalt erreichen, so wird es im Bereich dieser Ecke etwas gebremst, während die noch nicht im Rollenspalt befindliche Seite von den Abziehrollen mit höherer Umfangsgeschwindigkeit schneller gefördert wird, so dass sich das Blatt automatisch in die gerade Lage dreht. Damit die Bremsung an der tiefsten Ecke ohne weiteres stattfinden kann, sind die Rutschkupplungen 9 vorgesehen, die die Umfangskraft auf beispielsweise 1 N begrenzen. Die Einstellbarkeit der Reibkupplungen ermöglicht die Anpassung an ungleichmässige Belege, z.B. Belege mit einseitigem Heftrand.

Die Rutschkupplungen 9 sorgen ferner dafür, dass die Abziehrollen 8 nicht auf der Belegfläche reiben, wenn der Beleg noch stillsteht.

Im Betrieb findet die Ausrichtung dann schon jeweils bei dem Beleg 13 statt, der durch den im Vereinzelungsspalt befindlichen Beleg 19 am Eindringen in den Spalt gehindert wird, aber, wie aus Fig. 1 zu erkennen ist, bereits der Wirkung der Ausrichtrollen 8 unterworfen ist. Die Gegenlaufrollen 11, die wegen ihres gleichen Drehsinnes in Gegenrichtung auf die Blätter einwirken, hindern den jeweils zweiten oder evtl. auch dritten Beleg daran, in den Spalt 26 einzudringen und werden leicht nach oben geschoben. Die Gegendrehung verbessert die Wirkung, die ein einfacher Spalt ohne drehbare Gegenlaufrolle hätte, erheblich, insbesondere bei dünnen Belegen. Dazu trägt es auch bei, dass die Gegenlaufrolle aus einem wesentlich härteren Gummimaterial gemacht ist als die Rollen 8 und 10, das auch einen geringeren Reibkoeffizienten hat. Ausserdem wird durch die Drehung der Gegenlaufrolle ihr Verschleiss vergleichsmässig und gering gehalten. Der von der Gegenlaufrolle zurückgezogene zweite Beleg 13 wird von den Transportrollen 10 erfasst und durch den Spalt 26 transportiert, nachdem der erste Beleg den Spalt ganz durchlaufen hat.

Die Auflagefläche 3 und die die vertikale Transportbahn 31 begrenzende Wandung 4 sowie ggf. die die Zuführbahn seitlich begrenzenden Seitenwandteile bestehen aus einem als ZAP-Blech bekannten mustergewalztem Blech aus rostfreiem Stahl mit besonders guten Gleiteigenschaften und einer profilierten Oberfläche, das geerdet ist. Das Oberflächenprofil besteht, wie aus Fig. 4 zu erkennen ist, aus flachen Pyramiden mit rhombischer Grundfläche und selbstverständlich stark gerundeten Graten. Bevorzugt ist eine Ausführung mit einer Rhombus-Grundfläche von 10x4 mm. Die Rhomben sind in Transportrichtung a ausgerichtet. Es hat sich gezeigt, dass diese durch Massnahmen die Belege bei ihrer Vereinzelung nicht nur weitgehend von statischen Ladungen frei blieben, sondern auch bereits in statisch aufgeladenem Zustand eingelegte Belege einwandfrei verarbeitet werden konnten, ohne aneinander zu kleben. Das ist eventuell z.T. auf die Tatsache zurückzuführen, dass durch die Profilierung die Belege weitgehend von einem Luftpolster getragen werden und kaum Reibung ausgesetzt sind. Ausserdem hat sich gezeigt, dass das verwendete Material eine statische Aufladung nicht fördernde Eigenschaften hat.

Kurz hinter dem Vereinzelungsspalt 26 und vorzugsweise noch im Bereich der Rollen 10, 11 ist im Bereich des Seitenteils 1, an das die Belege normalerweise angelegt werden, eine Gabellichtschranke 35 vorgesehen. Sie ist ein integriertes Bauteil mit einer lichtemittierenden und einer lichtempfangenden Diode, zwischen denen (durch die «Gabel») die Belege hindurchlaufen. Sie ist an ein elektronisches Steuergerät 36 angeschlossen, das mit einem Hauptsteuergerät 37 mit einer Tastatur in Verbindung steht, von dem aus die Abstapelvorrichtung in Betrieb gesetzt wird. Es kann sich beispielsweise um das Bedienungsgerät eines Konstanten-Codierers handeln, an dem der Bedienende die Belegart eingibt und das dann automatisch die Belege in der gewünschten Folge abruft. Auch'die Einstellung der Spaltbreite kann manuell oder automatisch entsprechend der Belegart von dort aus gesteuert werden. Dementsprechend steuert das Hauptsteuerungsgerät 37 den Motor 16 und den Stellmotor 15.

Der vorzugsweise als Gabellichtschranke 35 ausgebildete Fotofühler hat eine Doppelfunktion: Er ermittelt in Durchlichtverfahren, ob der Beleg einwandfrei vereinzelt wurde, weil zwei übereinanderliegende Belege eine geringere Transparenz haben. Wegen der Anordnung im normalerweise unbedruckten Randbereich spielt eine die Transparenz störende Bedruckung keine Rolle.

Ausserdem ermittelt das Steuergerät in Abhängigkeit der der gewählten Belegart (Format) zugehörigen Beleglänge in Transportrichtung und der Transportgeschwindigkeit der Belege durch Erfassung von Anfang und Ende jeder zusammenhängenden «Abdunkelung», ob zwei Belege geschuppt übereinanderliegend durch den Spalt gefördert wurden. Beide Kontrollverfahren können mit der gleichen Lichtschranke ausgeführt werden und gleichzeitig oder z.B. bei sehr dicken, nicht durchleuchtbaren Belegen auch einzeln eingesetzt werden. Die Signalverarbeitung im Steuergerät erfolgt mittels Mikroprozessoren.

Bei Feststellung einer Doppelerfassung wird sofort der Motor 16 abgeschaltet, so dass der Beleg noch innerhalb des Spaltes 26 stehen bleibt und eine Beschädigung oder ein Stau verhindert wird. Er kann dann entnommen und z.B. durch Nachstellung der Spaltweite zukünftige Doppelförderung verhindert werden. Es sei bemerkt, dass eine Doppelförderung aufgrund der vorteilhaften Merkmale der Erfindung sehr selten ist. Sie kann aber z.B. durch Bedienungsfehler (z.B. falsche Spalteinstellung, Untermischung falscher Belege etc.) auftreten und insbesondere im Bankwesen zu grossen Fehlern führen. Daher ist die Nachkontrolle durch die Lichtschranke eine wesentliche Verbesserung im Sinne der gestellten Aufgabe.

Es ist zu erkennen, dass mit der einfach aufgebauten Vorrichtung hohe Abstapelgeschwindigkeiten mit sicherer Vereinzelung der Blätter oder Blättergruppen möglich sind. Der besondere Vorteil der Erfindung ist, dass zur Formatumstellung weder eine Einstellung von Anschlägen noch irgendwelche andere Massnahmen notwendig sind. Die Vorrichtung kann beispielsweise Stapel von Scheckkartengrösse und von DIN A 4-Grösse ohne Umstellung verarbeiten. Ferner ermöglicht die Vorrichtung einen sehr grossen Bereich an Papierdicken. Hier kann zwischen Luftpoststärke und starkem Karton in der Grössenordnung von 1 mm Dicke nach entsprechender Einstellung des Spaltes alles verarbeitet werden.

Von der dargestellten und beschriebenen,Vorrichtung sind zahlreiche Abwandlungen im Rahmen der Erfindung möglich. So kann beispielsweise statt des gewichtsbealsteten Andrückteils 6 auch ein federbelastetes Andrückteil vorgesehen sein, das den Blattstapel vor sich her schiebt, das jedoch den Nachteil einer sich ändernden Andruckkraft hat. Der Vorteil der schrägen Ablagefläche ist bereits herausgestellt worden. Es wäre jedoch auch möglich, diese Fläche horizontal zu halten, wenn die automatische Vorfächerung bei den verarbeiteten Materialien nicht von Bedeutung ist. Statt der Einzelrollen 10 und 11 könnten auch durchgehende Walzen verwendet werden. Es kann ferner eine leichte Rückwärtsneigung der Blätter auf der Zuführbahn 25 vorgesehen werden. Dementsprechend ist dann die Transportbahn (Verbindungslinie zwischen der Peripherie der Ausrichtrollen 8 und dem Vereinzelungsspalt) ebenfalls leicht geneigt. Die Vorrichtung ermöglicht es ferner, eine ausserordentlich dichte Blattfolge zu erzeugen, d.h. die vereinzelten Blätter bzw. Blättergruppen könen nahezu lückenlos aufeinander folgen. Sie ist ferner wenig störungsanfällig und kann mitten im Betrieb gestoppt werden. Das ist besonders dann von Vorteil, wenn der Abstapler als Eingangsstation einer Bearbeitungsmaschine für Belege etc. verwendet wird. Es kann in Rückwirkung von der Bearbeitungsmaschine einfach der Motor 16 gestoppt oder eine Kupplung ausgelöst werden, wenn die Bearbeitungsmaschine nicht Schritt mit der Abstapelung hält. Beim Wiederanfahren des Motors läuft die Abstapelung einwandfrei weiter, ohne dass eine Stockung entsteht.

## Patentansprüche

1. Vorrichtung zum Vereinzeln von einen Stapel (7) bildenden Belegen (12), insbesondere OCR-Belegen, mit wenigstens zwei eine gemeinsame Drehachse aufweisenden Abziehrollen (8), die zum Ergreifen einer Fläche der abzustapelnden Belege (12) angrenzend an eine Auflagefläche (3) angeordnet sind, auf der der Stapel (7) mit auf einer Kante stehenden Belegen (12) anzuordnen ist, und mit einem unterhalb der Abziehrollen (8) liegenden Vereinzelungsspalt (26) mit wenigstens einer in Förderrichtung angetriebenen Transportrolle (10), dadurch gekennzeichnet, dass die Abziehrollen (8) jeweils über einzelne Rutschkupplungen (9) mit ihrer Antriebswelle (8') verbunden sind, und Mittel (10, 11) im Spaltbereich vorgesehen sind, die dem Beleg am Vereinzelungsspalt (26) eine Verzögerung gegenüber der Transportgeschwindigkeit zu vermitteln vermögen, die der Beleg (12) durch die Abziehrollen (8) erhält, wenn die Rutschkupplungen (9) nicht rutschen.

2. Vorrichtung nach Anspruch 1, dadurch gekennzeichnet, dass die Rutschkupplungen, vorzugsweise einzeln, einstellbar sind.

3. Vorrichtung nach Anspruch 1 oder 2, dadurch gekennzeichnet, dass die Umfangsgeschwindigkeit jeder Transportrolle (10) niedriger, vorzugsweise 5 bis 15% niedriger als die Umfangsgeschwindigkeit der Abziehrollen (8) ist.

4. Vorrichtung nach einem der vorhergehenden Ansprüche, dadurch gekennzeichnet, dass der vorzugsweise einstellbare Vereinzelungsspalt (26) zwischen der wenigstens einen Transportrolle (10) und wenigstens einer Gegenlaufrolle (11) vorgesehen ist, die mit im Spalt (26) der Umfangsrichtung der Abzieh- und Transportrollen (8, 10) entgegengesetzter Umfangsrichtung antreibbar ist.

5. Vorrichtung nach Anspruch 4, dadurch gekennzeichnet, dass die Umfangsgeschwindigkeit jeder Gegenlaufrolle (11) niedriger ist als die Umfangsgeschwindigkeit der Transportrolle (10), und insbesondere im Bereich zwischen unter einem und fünf Prozent der Umfangsgeschwindigkeit der Transportrolle (10) liegt.

6. Vorrichtung nach Anspruch 4 oder 5, dadurch gekennzeichnet, dass die Gegenlaufrolle (11) schrittweise drehbar ist, vorzugsweise durch einen auf der Welle (10') der Transportrolle (10) angeordneten Exzenter-Kurven- oder Kurbelantrieb (18) über einen Freilauf.

7. Vorrichtung nach einem der vorhergehenden Ansprüche, dadurch gekennzeichnet, dass die Oberfläche der Gegenlaufrolle (11) einen niedrigeren Reibwert aufweist als die Oberfläche der Transportrolle (10) sowie ggf. der Abziehrollen (8).

8. Vorrichtung nach einem der vorhergehenden Ansprüche, dadurch gekennzeichnet, dass zwischen den Abziehrollen (8) und der Transportrolle (10) wenigstens eine Führungsrolle (14) vorgesehen ist.

9. Vorrichtung nach einem der vorhergehenden Ansprüche, dadurch gekennzeichnet, dass der Stapel (7) unter der Wirkung einer ihn gleichmässig gegen die Abziehrollen (8) drückenden Andrückkraft steht.

10. Vorrichtung nach einem der vorhergehenden Ansprüche, dadurch gekennzeichnet, dass die Auflagefläche (3) für den Stapel (7) gegenüber der Horizontalen in Abstapelrichtung (a) abwärts geneigt ist und ein vorzugsweise unter Schwerkrafteinfluss auf den Stapel (7) einwirkendes, schräg geführtes Andruckteil (6) vorgesehen ist.

11. Vorrichtung nach einem der vorhergehenden Ansprüche, dadurch gekennzeichnet, dass die Auflagefläche (3) für den Stapel (7) und ggf. eine Begrenzungswand (4) der im wesentlichen vertikalen Transportbahn für die Belege aus einem antistatisch wirkenden Material besteht und geerdet ist.

12. Vorrichtung nach einem der vorhergehenden Ansprüche, dadurch gekennzeichnet, dass die Auflagefläche (3) für den Stapel (7) und ggf. eine Begrenzungswand (4) der im wesentlichen vertikalen Transportbahn für die Belege aus einem vorzugsweise in Transportrichtung (a) des Stapels (7) bzw. der Belege (12, 13) längs ausgerichtet rautenförmig profilierten rostfreien Stahlblech besteht.

13. Vorrichtung nach einem der vorhergehenden Ansprüche, dadurch gekennzeichnet, dass kurz hinter dem Vereinzelungsspalt (26) ein vorzugsweise als Gabellichtschranke ausgebildeter Fotofühler (35) angeordnet ist, der mit einer Durchlichtmessung und/oder einer in Abhängigkeit von der Soll-Länge der jeweiligen Belege (12,

13) ausgewerteten Längenmessung eine Vereinzelungskontrolle durchführt und über ein Steuergerät (36) eine Abschaltung des Transportes bei festgestelltem gleichzeitigem Durchlass von mehr als einem Beleg (12,13) durch den Vereinzelungsspalt (26) vornimmt.

14. Vorrichtung nach einem der vorhergehenden Ansprüche, dadurch gekennzeichnet, dass eine Einstellung der Spaltbreite der Vereinzelungsspalte in Abhängigkeit von der Belegwahl vorzugsweise von einem Hauptsteuergerät (37) aus elektromotorisch durchführbar ist.

## Revendications

1. Dispositif pour le démariage des feuilles (12) composant une pile (7), en particulier de documents OCR (à lecture optique), comprenant au moins deux rouleaux extracteurs (8) ayant un axe de rotation commun, qui sont disposés pour saisir une surface d'une feuille (12) à retirer de la pile à proximité d'une surface d'appui (3) sur laquelle est constituée la pile (7) de feuilles (12) reposant sur un bord, et comprenant un interstice de séparation (26) situé au-dessous des rouleaux extracteurs (8) et comportant au moins un rouleau transporteur (10) entraîné en direction de l'avancement, caractérisé en ce que les rouleaux extracteurs (8) sont reliés respectivement par l'intermédiaire d'accouplements à friction individuels (9) à leur arbre d'entraînement (8'), et en ce que des moyens (10, 11) sont prévus dans la zone de l'interstice, qui permettent d'Impartir au document, au niveau de l'interstice de séparation (26), un retard par rapport à la vitesse de transport, qui retient la feuille (12) au moyen des rouleaux extracteurs (8) quand les accouplements à friction (9) ne glissent pas.

2. Dispositif selon la revendication 1, caractérisé en ce que les accouplements à friction sont réglables, de préférence individuellement.

3. Dispositif selon la revendication 1 ou 2, caractérisé en ce que la vitesse périphérique de chaque rouleau transporteur (10) est plus faible, de préférence de 5 à 15% plus faible que la vitesse périphérique des rouleaux extracteurs (8).

4. Dispositif selon l'une des revendications précédentes, caractérisé en ce que l'interstice de séparation (26) qui est de préférence réglable est prévu entre au moins un rouleau transporteur (10) et au moins un contre-rouleau (11), qui peut être entraîné dans l'interstice (26) en direction périphérique contraire à la direction périphérique des rouleaux extracteurs et transporteurs (8, 10).

5. Dispositif selon la revendication 4, caractérisé en ce la vitesse périphérique de chaque contre-rouleau (11) est plus faible que la vitesse périphérique du rouleau transporteur (10), et est située en particulier dans la zone comprise entre moins de un et cinq pour cent de la vitesse périphérique du rouleau transporteur (10).

6. Dispositif selon la revendication 4 ou 5, caractérisé en ce que le contre-rouleau (11) peut tourner pas-à-pas, de préférence par l'intermédiaire d'un mécanisme à manivelle ou d'un dispositif à excentrique et à came (18) monté sur l'arbre (10') du rouleau transporteur (10), par l'intermédiaire d'un dispositif à roue libre.

7. Dispositif selon l'une des revendications précédentes, caractérisé en ce que la surface du contre-rouleau (11) présente un coefficient de frottement plus faible que la surface du rouleau transporteur (10) ainsi qu'éventuellement des rouleaux extracteurs (8).

8. Dispositif selon l'une des revendications précédentes, caractérisé en ce qu'un rouleau de guidage (14) au moins est prévu entre les rouleaux extracteurs (8) et le rouleau transporteur (10).

9. Dispositif selon l'une des revendications précédentes, caractérisé en ce que la pile (7) est soumise à l'effet d'une force de pression qui l'applique régulièrement contre les rouleaux extracteurs (8).

10. Dispositif selon l'une des revendications précédentes, caractérisé en ce que la surface d'appui (3) destinée à la pile (7) est inclinée vers le bas par rapport à l'horizontale, en direction du désempilement (a), et en ce qu'il est prévu un élément presseur (6) guidé en oblique et agissant de préférence sous l'influence de la gravité sur la pile (7).

11. Dispositif selon l'une des revendications précédentes, caractérisé en ce que la surface d'appui (3) destinée à la pile (7) et éventuellement une paroi limite (4) de la piste de transport sensiblement verticale destinée aux documents sont constituées en un matériau antistatique et mises à la terre.

12. Dispositif selon l'une des revendications précédentes, caractérisé en ce que la surface d'appui (3) destinée à la pile (7) et éventuellement une paroi limite (4) de la piste de transport sensiblement verticale destinée aux documents sont constituées par une tôle d'acier inoxydable profilée et compartimentée en losanges, qui est de préférence disposés longitudinalement en direction du transport (a) de la pile (7) ou des feuilles (12, 13).

13. Dispositif selon l'une des revendications précédentes, caractérisé en ce que peu après l'interstice de séparation (26) est disposé un photodé- tecteur (35) constitué de préférence sous forme d'une barrière lumineuse en fourche, qui effectue un contrôle de séparation au moyen d'une mesure de la lumière traversant chaque feuille et/ou d'une mesure de longueur évaluée en fonction de la longueur de consigne des feuilles concernés (12, 13), et détermine par l'intermédiaire d'un appareil de commande (36) un arrêt du transport quand il est établi qu'il y a passage simultané de plus d'une unique feuille (12, 13) par l'interstice de séparation (26).

14. Dispositif selon l'une des revendications précédentes, caractérisé en ce qu'un réglage de la largeur de l'interstice de séparation peut être effectué à l'aide de moteurs électriques en fonction du choix des feuilles de préférence à partir d'une unité de commande principale (37).

## Claims

1. Device for separating documents (12), particularly OCR-documents, from a stack (7), with at least two draw-off rollers (8) having a common rotation axis and arranged adjacent to a bearing surface (3) for gripping one surface of the documents (12) to be unstacked, the stack (7) being arranged on the said bearing surface with documents (12) on one edge, and with a separating gap (26) positioned beneath the draw-off rollers (8) with at least one feed roller (10) driven in the feed direction, characterized in that in each case the draw-off rollers (8) are connected by means of individual slip clutchers (9) with their drive shaft (8') and means (10, 11) are provided in the gap area which, at the separating gap (26), are able to impart to the document a delay with respect to the feed speed given to document (12) by the draw-off rollers (8) when the slip clutchers (9) do not slip.

2. Device according to claim 1, characterized in that the slip clutchers are adjustable, preferably individually.

3. Device according to claims 1 or 2, characterized in that the circumferential speed of each feed roller (10) is lower, preferably 5 to 15% lower, than the circumferential speed of the draw-off rollers (8).

4. Device according to one of the preceding claims, characterized in that the preferably adjustable separating gap (26) is provided between at least one feed roller (10) and at least one contrarotating roller (11) being drivable in gap (26) in a circumferential direction opposite to the circumferential direction of the draw-off and feed rollers (8, 10).

5. Device according to claim 4, characterized in that the circumferential speed of each contrarotating roller (11) is lower than the circumferential speed of feed roller (10) and is particularly in the range between under 1 and 5% of the circumferential speed of the roller (10).

6. Device according to claims 4 or 5, characterized in that the contrarotating roller (11) is inter-. mittently rotatable, preferably by a eccentric, cam or crank drive (18) arranged on shaft (10') of feed roller (10) by means of a free wheel.

7. Device according to one of the preceding claims, characterized in that the surface of the contrarotating roller (11) has a lower friction coefficient than the surface of feed roller (10) and optionally draw-off rollers (8).

8. Device according to one of the preceding claims, -characterized in that at least one guide roller (14) is provided between draw-off rollers (8) and feed roller (10).

9. Device according to one of the preceding claims, characterized in that stack (7) is exposed to the action of a contact pressure pressing it uniformly against the draw-off rollers (8).

10. Device according to one of the preceding claims, characterized in that the bearing surface (3) for stack (7) is inclined downwards with respect to the horizontal in the unstacking direction (a) and a pressure member (6) which is guided in an inclined manner acts on stack (7), preferably under the influence of gravity.

11. Device according to one of the preceding claims, characterized in that the bearing surface (3) for stack (7) and optionally a boundary wall (4) of the substantially vertical conveying path for the documents is made from an antistatically acting material and is earthed.

12. Device according to one of the preceding claims, characterized in that the bearing surface (3) for the stack (7) and optionally a boundary wall (4) of the substantially vertical conveying path for the documents is made from a stainless steel sheet profiled in diamond-shaped manner and preferably aligned in the conveying direction (a) of stack (7) and/or documents (12, 13).

13. Device according to one of the preceding claims, characterized in that just behind the separating gap (26) is provided a photo-sensor (35), preferably constructed as a light barrier fork and which carries out a separation check with a transmitted light measurement and/or a lenght measurement evaluated as a function of the desired lenght of the particular documents (12, 13) and by means of a control device (36) shuts off the feed on detecting that more than one document (12, 13) has simultaneously passed through the separating gap (26).

14. Device according to one of the preceding claims, characterized in that the width of the separating gap can be adjusted electromotively as a function of the document selection, preferably by means of a main control device (37).
